# EUROPÄISCHE PATENTSCHRIFT

(11) **EP 3 968 821 B1**
(45) Veröffentlichungstag und Bekanntmachung des Hinweises auf die Patenterteilung: **24.04.2024**
(21) Anmeldenummer: 20728407.6
(22) Anmeldetag: 07.05.2020
(51) Int. Cl.: A47B 96/20, B27D 5/00

(54) **BEKANTUNGSVERFAHREN ZUR ANORDNUNG EINES KANTENBANDS AN EINEM PLATTENBAUTEIL SOWIE MÖBELPLATTE**
EDGING METHOD FOR MOUNTING AN EDGE BAND ON A PANEL COMPONENT, AND FURNITURE PANEL
PROCÉDÉ DE BORDAGE SERVANT À AGENCER UNE BANDE DE CHANT SUR UN COMPOSANT FORMANT PANNEAU, ET PANNEAU DE MEUBLE

(30) Priorität: 17.05.2019 DE 102019113078
(43) Veröffentlichungstag der Anmeldung: 23.03.2022
(73) Patentinhaber: IMA Schelling Deutschland GmbH, 32312 Lübbecke (DE)
(72) Erfinder: WAGENFELD, Stephan, 32312 Lübbecke (DE)
(74) Vertreter: Schober, Mirko
(86) Internationale Anmeldenummer: PCT/EP2020/062683
(87) Internationale Veröffentlichungsnummer: WO 2020/233994

(56) Entgegenhaltungen:
- EP-A1- 0 580 067
- EP-A1- 2 062 706
- EP-A1- 2 298 517
- EP-A2- 1 698 738
- EP-A2- 2 055 864
- US-A- 3 947 012
- US-A1- 2008 118 713

## Beschreibung

### Technisches Gebiet

Die Erfindung betrifft ein Bekantungsverfahren zur Anordnung eines Kantenbands an wenigstens einer Schmalseite eines Plattenbauteils mit den Merkmalen von Anspruch 1 sowie eine Möbelplatte mit den Merkmalen von Anspruch 6.

### Stand der Technik

Zur industriellen Herstellung von Möbeln und Tischen verwendete Möbelplatten basieren üblicherweise auf bereits konfektionierten Plattenbauteilen. Deren Konfektionierung sieht wenigstens eine zumindest teilweise beschichtete Deckseite vor. Die Arten dieser Beschichtungen reichen von Lackierungen bis hin zu Verkleidungen mit Schichtstofflagen aus Echtholzfurnier oder Kunststoff. Neben der jeweiligen Optik besitzen die so beschichteten Oberflächen eine erhöhte Beständigkeit gegenüber mechanischen Einwirkungen und Flüssigkeiten. Die Beschichtung der Schmalseiten eines Plattenbauteils erfolgt gewöhnlich erst im Nachgang, wie etwa nach dessen Zuschnitt. Im Rahmen der sogenannten Bekantung wird dabei zumindest abschnittsweise ein passendes Kantenband an wenigstens einer der Schmalseiten angebracht. Deren Verbund mit der Platte basiert in der Regel auf Adhäsion oder einem Mikroformschluss durch lokales Anschmelzen.

Im industriellen Rahmen erfolgt die Bekantung von Plattenbauteilen durch eine Bekantungsanlage, in der die Kantenbänder mit wenigstens einer Bekantungsmaschine im Durchlaufverfahren angebracht werden. Üblicherweise liegen die Kantenbänder dabei in aufgerollter Form als Kantenrollen vor, um so auch große Längen auf möglichst kompakte Weise sicher transportieren und lagern zu können.

Der Übergang zwischen Kantenband und Schichtstofflage stellt eine besondere Herausforderung im Hinblick auf die Optik sowie Haltbarkeit einer solchen Möbelplatte dar. Üblicherweise reicht deren wenigstens einseitig angeordnete Schichtstofflage bis zu den die zugehörige Deckseite begrenzenden Kanten des Plattenbauteils. Demgegenüber erstreckt sich das Kantenband über die gesamte Schmalseite des Plattenbauteils hinweg, so dass dessen Grundkörper nebst der wenigstens einen Schichtstofflage mit dem Kantenband verdeckt ist. Mit Blick auf die beschichtete Deckseite einer solchen Möbelplatte ergeben sich insofern mitunter unschöne Übergänge, da die zwischen dem Kantenband und der Schichtstofflage verbleibende Fuge erkennbar bleibt. Dies liegt im Wesentlichen daran, dass das zum Anbringen des Kantenbands verwendete Klebemittel sichtbar aushärtet, was insbesondere bei farblichen Abweichungen zwischen dem ausgehärteten Klebemittel und der Schichtstofflage bzw. dem Kantenband besonders auffällt. Zudem kann die Fuge eine zerklüftete Oberfläche aufweisen, so dass diese mit der Zeit unumkehrbar verschmutzt.

Der einschlägige Stand der Technik ist in den Dokumenten EP2298517A1, EP2055864A2, EP2062706A1, US3947012A, EP0580067A1 und EP1698738A2 zu finden.

### Die Erfindung

Der vorliegenden Erfindung liegt daher die Aufgabe zugrunde, eine gattungsgemäße Möbelplatte dahingehend weiterzuentwickeln, dass diese einen zumindest optisch fugenlosen Übergang zwischen Schichtstofflage und Kantenband aufweist. Diese Aufgabe wird durch ein Bekantungsverfahren mit den Merkmalen von Anspruch 1 sowie durch eine Möbelplatte mit den Merkmalen des Anspruchs 6 gelöst. Vorteilhafte Ausgestaltungen finden sich in den Unteransprüchen.

Basis für das erfindungsgemäße Bekantungsverfahren bildet ein Plattenbauteil, welches insbesondere aus Holz oder Holzersatzstoffen ausgebildet sein kann und welches einen Grundkörper mit einer zumindest teilweise durch eine erste Schichtstofflage beschichteten ersten Deckseite aufweist. Alternativ hierzu kann als Basis für das erfindungsgemäße Bekantungsverfahren ein Plattenbauteil dienen, welches einen Grundkörper mit einer zumindest teilweise durch eine erste Schichtstofflage beschichteten ersten Deckseite und einer zumindest teilweise durch eine zweite Schichtstofflage beschichteten zweiten Deckseite aufweist. Sind zwei Schichtstofflagen vorhanden, liegen diese auf gegenüberliegenden Flächen- oder Breitseiten des Grundkörpers. Von einer dieser beiden alternativen Ausgestaltungen eines Plattenbauteils ausgehend umfasst das erfindungsgemäße Bekantungsverfahren die folgenden Schritte:
- Bereitstellen des Plattenbauteils;
- Formatieren der Schmalseite des bereitgestellten Plattenbauteils durch deren zumindest abschnittsweises Abtragen bis auf eine Grundebene;
- Bearbeiten der formatierten Schmalseite durch deren teilweises Abtragen bis auf eine Befestigungsebene unter Ausbildung eines Überstands der vom Abtrag zumindest teilweise ausgeschlossenen ersten und/oder zweiten Schichtstofflage;
- Zumindest bereichsweises Aufbringen eines klar aushärtenden Leims, insbesondere Weißleim, auf eine sich zwischen der Grundebene und dem dieser gegenüber zurückspringenden Teil der bearbeiteten Schmalseite erstreckenden Innenfläche des Überstands;
- Zumindest bereichsweises Aufbringen eines Klebemittels auf den gegenüber der Grundebene zurückspringenden Teil der bearbeiteten Schmalseite unter Ausschluss der Oberflächen des Überstands;
- Zumindest abschnittsweises Anordnen des Kantenbands an der Schmalseite durch gleichzeitiges oder in beliebiger Reihenfolge zeitlich versetzt zueinander beginnendes Anlegen einer Kantenseite des Kantenbands an zumindest einen Teil des aufgebrachten Klebemittels sowie Anlegen eines Kantenrands des Kantenbands an zumindest einen Teil des aufgebrachten Leims.

Der Kern der Erfindung besteht im Wesentlichen in einer speziell abgetragenen Schmalseite des Plattenbauteils, bei der wenigstens ein dabei verbleibendes Stück der ersten Schichtstofflage und/oder der zweiten Schichtstofflage als Überstand verbleibt, welcher das Kantenband nach seiner Anbringung randseitig überdeckt. Insbesondere die Möglichkeit zum Einsatz eines klar aushärtenden Leims zwischen Überstand und dem zugehörigen Kantenrand des Kantenbands führt im Ergebnis zu einer tatsächlich unsichtbaren und insofern überaus vorteilhaften Fuge.

Nach einer bevorzugten Ausführungsform kann der Kantenrand während des Annäherns sowie Anlegens der Kantenseite von dem aufgebrachten Leim stets beabstandet bewegt werden. Auf diese Weise ist sichergestellt, dass der bereits aufgebrachte Leim nicht von der Innenfläche des Überstands abgezogen wird, indem das Kantenband während seiner Bewegung den Leim quasi vor sich her schiebt. Erst nach dem Anlegen der Kantenseite auf zumindest einen Teil des aufgebrachten Klebemittels wird das Kantenband über eine parallel zu seiner Kantenseite erfolgende Bewegung zum Überstand hin bewegt, bis dessen Kantenrand an den aufgebrachten Leim angelegt ist. Hierbei handelt es sich um eine Schiebebewegung, bei welcher das Kantenband im Wesentlichen auf dem Klebemittel gleitet.

Die Erfindung sieht vor, dass eine sich zwischen den beiden Kantenrändern erstreckende Breite des Kantenbands vor oder während seiner, insbesondere abschnittsweisen, Anordnung an der Schmalseite angepasst wird. Die Anpassung meint dabei dessen Abmessungen, die hierbei an die Abmessungen des mit dem Kantenband abzudeckenden Bereichs der Schmalseite angeglichen wird. Maßgeblich hierfür ist die Höhe des abzudeckenden Bereichs der Schmalseite, deren Wert sich bei einem nur einseitig beschichteten Plattenbauteil von dem eines beidseitig beschichteten Plattenbauteils unterscheidet. Im ersten Fall erstreckt sich diese Höhe zwischen der Innenfläche des Überstands und der unbeschichteten zweiten Deckseite des Grundkörpers. Im zweiten Fall erstreckt sich die Höhe zwischen der Innenfläche des Überstands und einer Außenseite der dann an der zweiten Deckseite des Grundkörpers angeordneten zweiten Schichtstofflage. Mit anderen Worten besteht der Unterschied im Wert der im jeweiligen Fall maßgeblichen Höhe in der Stärke der zweiten Schichtstofflage, die im ersten beispielhaften Fall eines nur einseitig beschichteten Plattenbauteils naturgemäß entfällt.

Im Ergebnis ist der zu bekantende Bereich der Schmalseite des Plattenbauteils vollständig und ohne etwaigen Überschuss an Kantenband abgedeckt.

Nach einer vorteilhaften Weiterbildung hinsichtlich der Anpassung des Kantenbands kann dessen anzupassende Breite durch eine entsprechende Bearbeitung eines Kantenrands angepasst werden. Die Bearbeitung kann in bevorzugter Weise spanend erfolgen, wie etwa durch Fräsen und/oder Schleifen. Besonders bevorzugt wird hierfür der an den aufgebrachten Leim anzulegende Kantenrand des Kantenbands bearbeitet, um dessen Breite an die erforderliche Höhe anzupassen. Auf diese Weise ist sichergestellt, dass dieser Kantenrand vollständig eingeebnet und so von etwaigen produktionsbedingten Unebenheiten befreit ist, so dass sich eine perfekte Optik für die Fuge ergibt.

Weitergehende Anpassungen können sich an der Dicke des jeweiligen Kantenbands orientieren. Die Dicke eines Kantenbands erstreckt sich naturgemäß zwischen seinen beiden Kantenseiten. Mit Blick auf die Bearbeitung der bereits formatierten Schmalseite wird es als besonders vorteilhaft angesehen, wenn diese um eine an die Dicke des jeweiligen Kantenbands angepasste Tiefe abgetragen wird, welche sich zwischen der durch die Bearbeitung ergebende Befestigungsebene und der Grundebene erstreckt. Mit anderen Worten wird der hierbei zu bearbeitende Teil der Schmalseite soweit abgetragen, dass die Tiefe des Abtrags im Wesentlichen der Dicke des Kantenbands entspricht. Im Wesentlichen deshalb, weil gegebenenfalls mit Blick auf das einzusetzende Klebemittel ein für dieses notwendiger Platzbedarf mit berücksichtigt werden kann, der dann auf einer möglichen Schichtstärke des ausgehärteten Klebemittels basiert. In jedem Fall ist die hier beschriebene Anpassung so zu verstehen, dass im Ergebnis die Oberfläche der von der Schmalseite des Plattenbauteils abgewandten Kantenseite des Kantenbands und der freie Rand des Überstands innerhalb einer gemeinsamen Ebene liegen sollen, um einen möglichst harmonischen Übergang zwischen diesen zu gewährleisten.

Das nunmehr vorgestellte erfindungsgemäße Bekantungsverfahren ermöglicht die Ausbildung eines zumindest optisch fugenlosen Übergangs zwischen Schichtstofflage und Kantenband einer Möbelplatte. Erfindungsgemäß sorgt der Einsatz eines schnell härtenden Klebemittels für einen festen Verbund zwischen Plattenbauteil und Kantenband, während der - gegenüber dem Klebemittel - klar aushärtende Leim im Sichtbereich keine erkennbare Färbung aufweist. Die insofern unsichtbare Leimfuge ist beständig gegenüber Flüssigkeiten und unanfällig für Verschmutzung.

Die Erfindung ist weiterhin auf eine ein Plattenbauteil umfassende Möbelplatte gerichtet. Das Plattenbauteil kann hierbei in zwei voneinander unterschiedlichen Ausführungen vorliegen. So kann das Plattenbauteil einerseits einen Grundkörper mit einer zumindest teilweise durch eine erste Schichtstofflage beschichteten ersten Deckseite aufweisen. Alternativ hierzu kann das Plattenbauteil einen Grundkörper mit einer zumindest teilweise durch eine erste Schichtstofflage beschichteten ersten Deckseite und einer zumindest teilweise durch eine zweite Schichtstofflage beschichteten zweiten Deckseite besitzen. In jedem Fall ist an wenigstens einer Schmalseite des Plattenbauteils zumindest bereichsweise ein Kantenband angeordnet. Das Besondere bei der erfindungsgemäßen Möbelplatte ist, dass die erste Schichtstofflage und/oder die zweite Schichtstofflage des der Möbelplatte zugrundeliegenden Plattenbauteils einen Kantenrand des Kantenbands verdeckt.

Bevorzugt ist, dass sich die erste Schichtstofflage dabei, insbesondere nur, bis über einen ersten Kantenrand des Kantenbands in Form eines Überstands erstreckt, welcher den Kantenrand entsprechend verdeckt. Ein dem ersten Kantenrand gegenüberliegender zweiter Kantenrand des Kantenbands ist demgegenüber bevorzugt unbedeckt, wobei der zweite Kantenrand in der Ebene einer Außenseite der zweiten Schichtstofflage verläuft.

In besonders bevorzugter Weise kann die erfindungsgemäße Möbelplatte nach dem zuvor bereits beschriebenen erfindungsgemäßen Bekantungsverfahren hergestellt sein. Die hierzu gemachten Aussagen zu den jeweiligen Vorteilen sowie Merkmalen und Maßnahmen gelten für die erfindungsgemäße Möbelplatte entsprechend, so dass zur Vermeidung von Wiederholungen an dieser Stelle auf den Inhalt der Beschreibung zum erfindungsgemäßen Bekantungsverfahren verwiesen wird.

Erfindungsgemäß ist zwischen dem überdeckten Kantenrand des Kantenbands und einer Innenfläche eines den Kantenrand überdeckenden Überstands der ersten Schichtstofflage ein klar ausgehärteter Leim angeordnet.

In vorteilhafter Weise kann es sich dabei um einen klar ausgehärteten Weißleim handeln.

Eine sich zwischen den beiden Kantenrändern erstreckende Breite des Kantenbands kann - in Bezug auf ein nur einseitig beschichtetes Plattenbauteil - an eine sich zwischen der Innenfläche des Überstands und der zweiten Deckseite des Grundkörpers erstreckenden Höhe angepasst sein. Mit Bezug auf ein demgegenüber beidseitig beschichtetes Plattenbauteil kann sich die Höhe zwischen der Innenfläche des Überstands und einer Außenseite der dann an der zweiten Deckseite angeordneten zweiten Schichtstofflage erstrecken.

Besonders bevorzugt kann eine Länge des Überstands an eine Dicke des Kantenbands angepasst sein. Die hierfür maßgebliche Dicke des Kantenbands erstreckt sich dabei naturgemäß zwischen seinen beiden Kantenseiten. Weiterhin kann das Kantenband durch ein Klebemittel zumindest mit dem Grundkörper verbunden sein. Das Klebemittel kann in seinem ausgehärteten Zustand eine Stärke aufweisen, so dass die tatsächliche Länge des Überstands dann der Summe der Werte der Dicke des Kantenbands und der Stärke dieses Klebemittels entspricht.

Nach einer besonders bevorzugten Ausgestaltung kann der Grundkörper des Plattenbauteils aus einem Holzwerkstoff gebildet sein oder zumindest einen solchen aufweisen.

### Weg zur Ausführung der Erfindung

Die Erfindung wird nachfolgend anhand der Figuren 1 bis 10 näher erläutert. Es zeigen:
- Fig. 1: eine erfindungsgemäße Möbelplatte, insbesondere als Ergebnis eines in den Fig. 2 bis 10 gezeigten Bekantungsverfahrens, in einer Seitenansicht,
- Fig. 2: ein Plattenbauteil in einer Seitenansicht,
- Fig. 3: das Plattenbauteil aus Fig. 2 während eines ersten Bearbeitungsschritts in gleicher Darstellungsweise,
- Fig. 4: das Plattenbauteil aus Fig. 3 nach dem ersten Bearbeitungsschritt in gleicher Darstellungsweise,
- Fig. 5: das Plattenbauteil aus Fig. 4 während eines zweiten Bearbeitungsschritts in gleicher Darstellungsweise,
- Fig. 6: das Plattenbauteil aus Fig. 5 nach dem zweiten Bearbeitungsschritt in gleicher Darstellungsweise,
- Fig. 7: das Plattenbauteil aus Fig. 6 während eines dritten Bearbeitungsschritts in gleicher Darstellungsweise,
- Fig. 8: das Plattenbauteil aus Fig. 7 nach dem dritten Bearbeitungsschritt in gleicher Darstellungsweise,
- Fig. 9: das Plattenbauteil aus Fig. 8 während eines vierten Bearbeitungsschritts in gleicher Darstellungsweise sowie
- Fig. 10: das Plattenbauteil aus Fig. 9 während eines fünften Bearbeitungsschritts in gleicher Darstellungsweise.

Fig. 1 zeigt eine schematische Darstellung einer erfindungsgemäßen Möbelplatte 1 in einer Seitenansicht. Die Möbelplatte 1 basiert vorliegend auf einem zweiseitig beschichteten Plattenbauteil 2. In hier nicht gezeigter Form kann die Möbelplatte 1 auch auf einem nur einseitig beschichteten Plattenbauteil 2 basieren. Die Beschichtung meint, dass das Plattenbauteil 2 einen Grundkörper 3 besitzt, welcher an seinen beiden voneinander abgewandten Deckseiten 3a, 3b angeordnete Schichtstofflagen 4a, 4b besitzt. Konkret besitzt der Grundkörper 3 eine zumindest teilweise durch eine erste Schichtstofflage 4a beschichtete erste Deckseite 3a und eine zumindest teilweise durch eine zweite Schichtstofflage 4b beschichtete zweite Deckseite 3b. Erkennbar erstreckt sich der Grundkörper 3 parallel zu einer zwischen einer Horizontalrichtung X und einer Vertikalrichtung Y aufgespannten Ebene. Die beiden an den Deckseiten 3a, 3b flächig angeordneten Schichtstofflagen 4a, 4b sind dabei durch eine sich in Bezug auf eine Hochrichtung Z erstreckende Dicke A1 des Grundkörpers 3 voneinander beabstandet. Eine sich in Bezug auf die Hochrichtung Z ergebende Gesamtdicke A2 des Plattenbauteils 2 setzt sich damit aus der Dicke A1 des Grundkörpers 3 sowie einer Dicke A2 der ersten Schichtstofflage 4a und einer Dicke A3 der zweiten Schichtstofflage 4b zusammen.

Bevorzugt kann der Grundkörper 2 aus einem Holzwerkstoff gebildet sein oder zumindest einen solchen aufweisen.

An einer mit Bezug auf die Darstellung in Fig. 1 rechts gelegenen Schmalseite 2a des Plattenbauteils 2 ist ein Kantenband 5 angeordnet. Besonders hierbei ist, dass sich die erste Schichtstofflage 4a dabei bis über einen ersten Kantenrand 5a des Kantenbands 5 in Form eines Überstands 6 erstreckt, welcher den Kantenrand 5a entsprechend verdeckt. Ein dem ersten Kantenrand 5a gegenüberliegender zweiter Kantenrand 5b des Kantenbands 5 ist demgegenüber unbedeckt, wobei der zweite Kantenrand 5b in der Ebene einer Außenseite 7 der zweiten Schichtstofflage 4b verläuft. Eine sich zwischen den beiden Kantenrändern 5a, 5b erstreckende Breite B des Kantenbands 5 ist damit an eine Höhe H des so bekanteten Teils der Schmalseite 2a angepasst, welche sich zwischen einer Innenfläche 6a des Überstands 6 und der Außenseite 7 der an der zweiten Deckseite 3b angeordneten zweiten Schichtstofflage 4b erstreckt. Der Wert der Höhe H entspricht damit der Summe der Werte der Dicke A1 des Grundkörpers 3 und der Dicke A3 der zweiten Schichtstofflage 4b. Eine sich zwischen einer ersten Kantenseite 5c und einer zweiten Kantenseite 5d erstreckende Dicke D des Kantenbands 5 ist so gewählt, dass die dem Plattenbauteil 2 abgewandte zweite Kantenseite 5d zusammen mit einem freien Rand 6b des Überstands 6 in einer gemeinsamen Ebene verlaufen. Eine den ersten Kantenrand 5a des Kantenbands 5 verdeckende Länge L des Überstands 6 entspricht dabei im Wesentlichen der Dicke D des Kantenbands 5. Bei genauerem Hinsehen wird deutlich, dass das Kantenband 5 über ein Klebemittel 8 mit dem Grundkörper 3 und der zweiten Schichtstofflage 4b verbunden ist. Das Klebemittel 8 kann im ausgehärteten Zustand eine Stärke S aufweisen, so dass die tatsächliche Länge L des Überstands 6 der Summe der Werte der Dicke D des Kantenbands 5 und der Stärke S des Klebemittels 8 entspricht.

Letztlich ist zwischen dem überdeckten Kantenrand 5a des Kantenbands 5 und der Innenfläche 6a des den Kantenrand 5a überdeckenden Überstands 6 der ersten Schichtstofflage 4a ein klar ausgehärteter Leim 9 angeordnet. Bevorzugt kann es dabei um Weißleim handeln.

In den nachfolgend beschriebenen Fig. 2 bis Fig. 10 wird ein erfindungsgemäßes Bekantungsverfahren dargestellt, welches die Anordnung des Kantenbands 5 an dem Plattenelement 2 im Einzelnen verdeutlicht. Gleiche Teile entsprechen dabei den zu Fig. 1 bereits erläuterten Teilen, auch wenn diese aus Übersichtsgründen mitunter kein entsprechendes Bezugszeichen aufweisen:

Fig. 2 zeigt zunächst das noch in unbearbeiteter Form bereitgestellte Plattenbauteil 2.

Fig. 3 zeigt ein Werkzeug W, welches vorliegend beispielhaft als um eine sich parallel zur Hochrichtung Z erstreckende Rotationsachse Z1 rotierbarer Fräskopf ausgebildet ist. In dem hier gezeigten ersten Bearbeitungsschritt wird zunächst die Schmalseite 2a des Plattenbauteils 2 formatiert, indem ein Teil der Schmalseite 2a über den Grundkörper 3 und die beiden Schichtstofflagen 4a, 4b hinweg bis auf eine sich parallel zur Hochrichtung Z erstreckende Grundebene E1 spanend abgetragen wird.

Fig. 4 verdeutlicht das Ergebnis des ersten Bearbeitungsschritts nach Entfernen des Werkzeugs W. Erkennbar ist die gesamte Schmalseite 2a bis auf die Grundebene E1 plan abgetragen.

Fig. 5 zeigt einen zweiten Bearbeitungsschritt, in dem die bereits formatierte Schmalseite 2a weiter bearbeitet wird. Hierzu wird erneut das um seine Rotationsachse Z1 rotierende Werkzeug W1 eingesetzt. Erkennbar wird dieses nun so an die Schmalseite 2a angesetzt, dass ein weiterer spanender Abtrag derselben unter Ausschluss der ersten Schichtstofflage 4a möglich ist. Hierzu wird das Werkzeug W1 quasi unterhalb der der ersten Schichtstofflage 4a angesetzt, so dass nur die restlichen Bereiche der Schmalseite 2a bis auf eine Befestigungsebene E2 abgetragen werden. Die sich zwischen der Grundebene E1 und der Befestigungsebene E2 erstreckende Tiefe T dieser Abtragung entspricht dem Wert der Dicke D des Kantenbands oder der Summe der Werte der Dicke D des Kantenbands 5 und der Stärke S des im weiteren Verlauf noch aufzubringenden Klebestoffs 8. Aufgrund der hiervon nicht betroffenen und insofern stehenbleibenden ersten Schichtstofflage 4a bildet diese gleichzeitig den Überstand 6 aus. Insofern entspricht die Tiefe T der Länge L des Überstands 6.

Fig. 6 zeigt das Ergebnis des zweiten Bearbeitungsschritts nach Entfernen des Werkzeugs W. Ersichtlich ist die Schmalseite 2a unter Ausnahme der als Überstand 6 stehengebliebenen ersten Schichtstofflage 4a nunmehr bis auf die Befestigungsebene E2 plan abgetragen.

Fig. 7 ist das Aufbringen eines klar aushärtenden Leims 9 auf die Innenfläche 6a des Überstands 6 im Rahmen eines dritten Bearbeitungsschritts zu entnehmen. Hierzu kann - wie vorliegend - ein Werkzeug W2 in Form eines Spritzventils oder eines Dosiergeräts eingesetzt werden, mit dem der Leim 9 kontaktlos zumindest bereichsweise auf die Innenfläche 6a aufgebracht wird. Gemäß einer alternativen und hier nicht näher gezeigten Maßnahme kann der Leim 9 auch über einen Kontakt mit einem Werkzeug aufgetragen werden, wie beispielsweise mit einer Rolle, einem Spatel oder einem Pinsel.

Fig. 8 stellt das Ergebnis des dritten Bearbeitungsschritts dar, durch den der klar aushärtende Leim 9 auf die Innenfläche 6a des Überstands 6 aufgebracht wurde.

Fig. 9 verdeutlicht einen vierten Bearbeitungsschritt, innerhalb dem zumindest bereichsweise das Klebemittel 8 auf den gegenüber der Grundebene E1 zurückspringenden Teil der bereits bearbeiteten Schmalseite 2a aufgebracht wird.

Hierzu wird ein weiteres Werkzeug W3 in der hier beispielhaften Form einer Walze eingesetzt. Die Walze ist um eine sich parallel zur Hochrichtung Z erstreckende Rotationsachse Z2 herum rotierbar, so dass an der umfangsseitigen Oberfläche der Walze anhaftendes Klebemittel 8 über einen entsprechend umfangsseitigen Kontakt mit dem Grundkörper 3 und der zweiten Schichtstofflage 4b im Bereich der Schmalseite 2a auf diese aufgebracht wird.

Hierzu werden Plattenelement 2 und Werkzeug W3 parallel zur Querrichtung Y relativ zueinander bewegt. Alternativ hierzu kann das Klebemittel 8 selbstverständlich auch kontaktlos aufgebracht werden, beispielsweise mittels Sprühen. wie zu erkennen, bleiben die Oberflächen des Überstands 6 dabei von dem Klebemittel 8 unbenetzt.

Fig. 10 zeigt zunächst das Ergebnis des dritten und vierten Bearbeitungsschritts, bei denen der Leim 9 und das Klebemittel 8 im Bereich der Schmalseite 2a auf das Plattenbauteil 2 aufgebracht wurden. Nunmehr wird das Kantenband 5 an dem Plattenbauteil 2 angeordnet, welches hierfür mit seiner dem Plattenbauteil 2 zugewandten Kantenseite 5c abschnittsweise an die Schmalseite 2a angenähert wird.

Gleichzeitig wird die Breite B des Kantenbands 5 an die zu bekantende Höhe H der Schmalseite 2a angepasst. Hierzu ist ein weiteres Werkzeug W4 vorgesehen, welches ebenfalls rotierend entlang des Kantenrands 5a bewegt wird, um diesen im erforderlichen Maße zumindest teilweise spanend abzutragen. Bei dem Werkzeug 4 kann es sich beispielsweise um das Werkzeug W1 aus Fig. 3 und Fig. 5 handeln, dessen Rotationsachse Z1 nunmehr beispielhaft parallel zur Querrichtung Y ausgerichtet ist.

Die abschnittsweise Anordnung des Kantenbands 5 an der Schmalseite 2a des Plattenelements 2 erfolgt durch gleichzeitiges oder in beliebiger Reihenfolge zeitlich versetzt zueinander beginnendes Anlegen der Kantenseite 5c des Kantenbands 5 an zumindest einen Teil des aufgebrachten Klebemittels 8 sowie Anlegen des Kantenrands 5a des Kantenbands 5 an zumindest einen Teil des aufgebrachten Leims 9. Konkret bleibt der Kantenrand 5a während des Annäherns sowie Anlegens der Kantenseite 5c von dem aufgebrachten Leim 9 beabstandet, um diesen nicht zu entfernen.

Erst nach dem Anlegen der Kantenseite 5c auf zumindest einen Teil des aufgebrachten Klebemittels 8 wird der Kantenrand 5a über eine parallel zur Kantenseite 5c erfolgende Bewegung des Kantenbands 5 hin zum Überstand 6 bewegt und an den aufgebrachten Leim 9 angelegt.

## Patentansprüche

1. Bekantungsverfahren zur Anordnung eines Kantenbands (5) an wenigstens einer Schmalseite (2a) eines Plattenbauteils (2), welches einen Grundkörper (3) mit einer zumindest teilweise durch eine erste Schichtstofflage (4a) beschichteten ersten Deckseite (3a) aufweist oder welches einen Grundkörper (3) mit einer zumindest teilweise durch eine erste Schichtstofflage (4a) beschichteten ersten Deckseite (3a) und einer zumindest teilweise durch eine zweite Schichtstofflage (4b) beschichteten zweiten Deckseite (3b) aufweist, umfassend die folgenden Schritte:
- Bereitstellen des Plattenbauteils (2);
- Formatieren der Schmalseite (2a) des bereitgestellten Plattenbauteils (2) durch deren zumindest abschnittsweises Abtragen bis auf eine Grundebene (E1) ;
- Bearbeiten der formatierten Schmalseite (2a) durch deren teilweises Abtragen bis auf eine Befestigungsebene (E2) unter Ausbildung eines Überstands (6) der vom Abtrag zumindest teilweise ausgeschlossenen ersten und/oder zweiten Schichtstofflage (4a);
- Zumindest bereichsweises Aufbringen eines Leims (9) auf eine sich zwischen der Grundebene (E1) und dem dieser gegenüber zurückspringenden Teil der bearbeiteten Schmalseite (2a) erstreckenden Innenfläche (6a) des Überstands (6);
- Zumindest bereichsweises Aufbringen eines Klebemittels (8) auf den gegenüber der Grundebene (E1) zurückspringenden Teil der bearbeiteten Schmalseite (2a) unter Ausschluss der Oberflächen des Überstands (6);
- Zumindest abschnittsweises Anordnen des Kantenbands (5) an der Schmalseite (2a) durch gleichzeitiges oder in beliebiger Reihenfolge zeitlich versetzt zueinander beginnendes Anlegen einer Kantenseite (5c, 5d) des Kantenbands (5) an zumindest einen Teil des aufgebrachten Klebemittels (8) sowie Anlegen eines Kantenrands (5a) des Kantenbands (5) an zumindest einen Teil des aufgebrachten Leims (9),
**dadurch gekennzeichnet,**
**dass** der Leim (9) ein gegenüber dem Klebemittel (8) klar aushärtender Leim, insbesondere Weißleim, ist, und dass der Leim im Sichtbereich keine erkennbare Färbung aufweist.

2. Bekantungsverfahren nach Anspruch 1,
**dadurch gekennzeichnet,**
**dass** der Kantenrand (5a) während des Annäherns sowie Anlegens der Kantenseite (5c) von dem aufgebrachten Leim (9) beabstandet ist, wobei erst nach dem Anlegen der Kantenseite (5c) auf zumindest einen Teil des aufgebrachten Klebemittels (8) der Kantenrand (5a) über eine parallel zur Kantenseite (5c) erfolgende Bewegung des Kantenbands (5) hin zum Überstand (6) an den aufgebrachten Leim (9) angelegt wird.

3. Bekantungsverfahren nach Anspruch 1 oder 2,
**dadurch gekennzeichnet,**
**dass** eine sich zwischen den beiden Kantenrändern (5a, 5b) erstreckende Breite (B) des Kantenbands (5) vor oder während seiner, insbesondere abschnittsweisen, Anordnung an eine sich zwischen der Innenfläche (6a) des Überstands (6) und der zweiten Deckseite (3b) des Grundkörpers (3) oder eine sich zwischen der Innenfläche (6a) des Überstands (6) und einer Außenseite (7) der an der zweiten Deckseite (3b) angeordneten zweiten Schichtstofflage (4b) erstreckenden Höhe (H) angepasst wird.

4. Bekantungsverfahren nach Anspruch 3,
**dadurch gekennzeichnet,**
**dass** die Breite (B) des Kantenbands (5) durch eine, insbesondere spanende, Bearbeitung des an den aufgebrachten Leim (9) anzulegenden Kantenrands (5a) an die Höhe (H) angepasst wird.

5. Bekantungsverfahren nach einem der Ansprüche 1 bis 4,
**dadurch gekennzeichnet,**
**dass** das Kantenband (5) eine sich zwischen seinen beiden Kantenseiten (5a, 5b) erstreckende Dicke (D) besitzt, wobei zum Bearbeiten der formatierten Schmalseite (2a) diese um eine an die Dicke (D) des Kantenbands (5) angepasste, sich zwischen der Befestigungsebene (E2) und der Grundebene (E1) erstreckende Tiefe (T) abgetragen wird.

6. Möbelplatte (1) hergestellt nach dem Bekantungsverfahren nach Anspruch 1, umfassend ein Plattenbauteil (2), welches einen Grundkörper (3) mit einer zumindest teilweise durch eine erste Schichtstofflage (4a) beschichteten ersten Deckseite (3a) aufweist oder welches einen Grundkörper (3) mit einer zumindest teilweise durch eine erste Schichtstofflage (4a) beschichteten ersten Deckseite (3a) und einer zumindest teilweise durch eine zweite Schichtstofflage (4b) beschichteten zweiten Deckseite (3b) besitzt, während an wenigstens einer Schmalseite (2a) des Plattenbauteils (2) zumindest bereichsweise ein Kantenband (5) angeordnet ist, insbesondere hergestellt mit einem Bekantungsverfahren nach einem der vorhergehenden Ansprüche, wobei die erste Schichtstofflage (4a) und/oder die zweite Schichtstofflage einen Kantenrand (5a) des Kantenbands (5) verdeckt,
**dadurch gekennzeichnet,**
**dass** zwischen dem überdeckten Kantenrand (5a) des Kantenbands (5) und einer Innenfläche (6a) eines den Kantenrand (5a) überdeckenden Überstands (6) der ersten Schichtstofflage (4a) ein klar ausgehärteter Leim (9), insbesondere Weißleim, angeordnet ist.

7. Möbelplatte nach Anspruch 6,
**dadurch gekennzeichnet,**
**dass** sich die erste Schichtstofflage (4a), insbesondere nur, bis über einen ersten Kantenrand (5a) des Kantenbands (5) in Form eines Überstands (6) erstreckt, welcher den ersten Kantenrand (5a) verdeckt.

8. Möbelplatte nach Anspruch 7,
**dadurch gekennzeichnet,**
**dass** in dem ersten Kantenrand (5a) gegenüberliegender zweiter Kantenrand (5b) des Kantenbands (5) unbedeckt ist, wobei der zweite Kantenrand (5b) in der Ebene einer Außenseite (7) der zweiten Schichtstofflage (4b) verläuft.

9. Möbelplatte (1) nach einem der Ansprüche 6 bis 8,
**dadurch gekennzeichnet,**
**dass** eine sich zwischen den beiden Kantenrändern (5a, 5b) erstreckende Breite (B) des Kantenbands (5) an eine sich zwischen der Innenfläche (6a) des Überstands (6) und der zweiten Deckseite (3b) des Grundkörpers (3) oder zwischen der Innenfläche (6a) des Überstands (6) und einer Außenseite (7) der an der zweiten Deckseite (3b) angeordneten zweiten Schichtstofflage (4b) erstreckenden Höhe (H) angepasst ist.

10. Möbelplatte (1) nach einem der Ansprüche 6 bis 9,
**dadurch gekennzeichnet,**
**dass** das Kantenband (5) eine sich zwischen seinen beiden Kantenseiten (5a, 5b) erstreckende Dicke (D) besitzt, wobei eine Länge (L) des Überstands (6) an die Dicke (D) des Kantenbands (5), insbesondere zuzüglich einer Stärke (S) eines zwischen dem Kantenband (5) und wenigstens dem Grundkörper (3) angeordneten Klebemittels (8), angepasst ist.

11. Möbelplatte (1) nach einem der Ansprüche 6 bis 10,
**dadurch gekennzeichnet,**
**dass** der Grundkörper (2) aus einem Holzwerkstoff gebildet ist oder einen solchen aufweist.

## Claims

1. Edging method for mounting an edge band (5) on at least one narrow side (2a) of a panel component (2), which comprises a base body (3) having a first cover side (3a) coated at least in part by a first laminated layer (4a), or which comprises a base body (3) having a first cover side (3a), coated at least in part by a first laminated layer (4a), and a second cover side (3b) coated at least in part by a second laminated layer (4b), comprising the following steps:
- providing the panel component (2);
- formatting the narrow side (2a) of the provided panel component (2) by ablating it down to a base plane (E1) at least in some portions;
- processing the formatted narrow side (2a) by partially ablating it down to a fastening plane (E2) by forming an overhang (6) of the first and/or second laminated layer (4a) which has been excluded at least partially from the ablation;
- applying in at least some areas a glue (9) to an inner face (6a) of the overhang (6) extending between the base plane (E1) and the part of the processed narrow side (2a) set back therefrom;
- applying in at least some areas an adhesive (8) to the part of the processed narrow side (2a) set back from the base plane (E1) whilst excluding the surfaces of the overhang (6);
- arranging in at least some sections the edge band (5) on the narrow side (2a) by placing, at the same time or starting in any sequence at offset times, an edge side (5c, 5d) of the edge band (5) on at least one part of the applied adhesive (8) as well as placing a peripheral edge (5a) of the edge band (5) on at least one part of the applied glue (9), **characterised in that** the glue (9) is a clear setting glue, compared to the adhesive (8), in particular a white glue, and that the glue has no discernible colouring in the visible region.

2. Edging method according to Claim 1 **characterised in that** the peripheral edge (5a) is spaced from the applied glue (9) during the approach and placing of the edge side (5c), wherein only after placing the edge side (5c) on at least one part of the applied adhesive (8) is the peripheral edge (5a) placed on the applied glue (9) by moving the edge band (5) parallel to the edge side (5c) towards the overhang (6).

3. Edging method according to Claim 1 or 2 **characterised in that** a width (B) of the edge band (5) extending between the two peripheral edges (5a, 5b) before or during its in particular section-wise arrangement is adapted to a height (H) extending between the inner face (6a) of the overhang (6) and the second cover side (3b) of the base body (3), or a height extending between the inner face (6a) of the overhang (6) and an outer side (7) of the second laminated layer (4b) arranged on the second cover side (3b).

4. Edging method according to Claim 3 **characterised in that** the width (B) of the edge band (5) is adapted to the height (H) by an in particular machine processing of the peripheral edge (5a) that is to be placed against the applied glue (9).

5. Edging method according to one of Claims 1 to 4 **characterised in that** the edge band (5) has a thickness (D) extending between its two edge sides (5a, 5b) wherein for processing the formatted narrow side (2a) the latter is ablated by a depth (T) adapted to the thickness (D) of the edge band (5) and extending between the fastening plane (E2) and the base plane (E1).

6. Furniture panel (1) manufactured according to the edging method according to Claim 1, comprising a panel component (2) which comprises a base body (3) with a first cover side (3a) coated at least in part by a first laminated layer (4a), or which comprises a base body (3) having a first cover side (3a), coated at least in part by a first laminated layer (4a), and a second cover side (3b) coated at least in part by a second laminated layer (4b), whilst an edge band (5) is arranged at least in some areas on at least one narrow side (2a) of the panel component (2), in particular made with an edging method according to one of the preceding claims, wherein the first laminated layer (4a) and/or the second laminated layer covers a peripheral edge (5a) of the edge band (5), **characterised in that** a clear hardened glue (9), in particular white glue, is arranged between the covered peripheral edge (5a) of the edge band (5) and an inner face (6a) of an overhang (6) of the first laminated layer (4a) that covers the peripheral edge (5a).

7. Furniture panel according to Claim 6 **characterised in that** the first laminated layer (4a) extends, in particular only up to over a first peripheral edge (5a) of the edge band (5) in the form of an overhang (6) which covers the first peripheral edge (5a).

8. Furniture panel according to Claim 7 **characterised in that** the second peripheral edge (5b) of the edge band (5) opposite the first peripheral edge (5a) is uncovered wherein the second peripheral edge (5b) runs in the plane of an outer side (7) of the second laminated layer (4b).

9. Furniture panel (1) according to one of Claims 6 to 8 **characterised in that** a width (B) of the edge band (5) extending between the two peripheral edges (5a, 5b) is adapted to a height (H) extending between the inner face (6a) of the overhang (6) and the second cover side (3b) of the base body (3) or between the inner face (6a) of the overhang (6) and an outer side (7) of the second laminated layer (4b) arranged on the second cover side (3b).

10. Furniture panel (1) according to one of claims 6 to 9 **characterised in that** the edge band (5) has a thickness (D) extending between its two edge sides (5a, 5b) wherein a length (L) of the overhang (6) is adapted to the thickness (D) of the edge band (5), in particular including a thickness (S) of an adhesive (8) arranged between the edge band (5) and at least the base body (3).

11. Furniture panel (1) according to one of claims 6 to 10 **characterised in that** the base body (2) is formed from a wood material or comprises one such material.

## Revendications

1. Procédé de bordage servant à agencer une bande de chant (5) sur au moins une tranche (2a) d'un composant formant panneau (2), qui comporte un corps de base (3) pourvu d'un premier côté recouvrant (3a) revêtu au moins en partie par une première couche de laminé (4a) ou un corps de base (3) pourvu d'un premier côté recouvrant (3a) revêtu au moins en partie par une première couche de laminé (4a) et d'un deuxième côté recouvrant (3b) revêtu au moins en partie par une deuxième couche de laminé (4b), comportant les étapes suivantes:
- fournir le composant formant panneau (2) ;
- formater la tranche (2a) du composant formant panneau (2) fourni par son usinage au moins par zones par enlèvement de copeaux jusqu'à un plan de base (E1);
- usiner la tranche (2a) formatée par son usinage partiel par enlèvement de copeaux jusqu'à un plan de fixation (E2) en réalisant un débord (6) de la première et/ou deuxième couche de laminé (4a) exclues au moins en partie de l'usinage par enlèvement de copeaux;
- appliquer au moins par endroits une colle (9) sur une face intérieure (6a) s'étendant entre le plan de base (E1) et la partie, en retrait par rapport à celui-ci, de la tranche (2a) usinée, du débord (6) ;
- appliquer au moins par endroits un adhésif (8) sur la partie, en retrait par rapport au plan de base (E1), de la tranche (2a) usinée en excluant les surfaces du débord (6) ;
- disposer au moins par zones la bande de chant (5) sur la tranche (2a) par la pose simultanée ou débutant avec un décalage dans le temps dans un ordre quelconque d'un côté de chant (5c, 5d) de la bande de chant (5) sur au moins une partie de l'adhésif (8) appliqué et poser un bord de chant (5a) de la bande de chant (5) sur au moins une partie de la colle (9) appliquée,
**caractérisé en ce que**
la colle (9) est une colle claire une fois durcie par rapport à l'adhésif (8), en particulier une colle blanche, et que la colle, dans la zone visible, ne présente pas de coloration reconnaissable.

2. Procédé de bordage selon la revendication 1,
**caractérisé en ce**
**que** le bord de chant (5a), pendant l'approche et la pose du côté de chant (5c), est espacé de la colle (9) appliquée, dans lequel, seulement après la pose du côté de chant (5c, 5d) sur au moins une partie de l'adhésif (8) appliqué, le bord de chant (5a) est posé sur la colle (9) appliqué par un mouvement de la bande de chant (5) parallèlement au côté de chant (5c, 5d) vers le débord (6).

3. Procédé de bordage selon la revendication 1 ou 2,
**caractérisé en ce**
**qu'**une largeur (B) de la bande de chant (5) s'étendant entre les deux bords de chant (5a, 5b) avant ou pendant l'agencement - surtout par zones - est adaptée à une hauteur (H) qui s'étend entre la face intérieure (6a) du débord (6) et le deuxième côté recouvrant (3b) du corps de base (3) ou entre la face intérieure (6a) du débord (6) et une face extérieure (7) de la deuxième couche de laminé (4b) agencée sur le deuxième côté recouvrant (3b).

4. Procédé de bordage selon la revendication 3,
**caractérisé en ce**
**que** la largeur (B) de la bande de chant (5) est adaptée à la hauteur (H) par une usinage, surtout par enlèvement de copeaux, du bord de chant (5a) à poser à la colle (9) appliquée.

5. Procédé de bordage selon l'une quelconque des revendications 1 à 4,
**caractérisé en ce**
**que** la bande de chant (5) comporte une épaisseur (D) s'étendant entre ses deux côtés de chant (5a, 5b), dans lequel, pour l'usinage de la tranche (2a) formatée, celle-ci est usinée par enlèvement de copeaux par une profondeur (T) adaptée à l'épaisseur (D) de la bande de chant (5) s'étendant entre le plan de fixation (E2) et le plan de base (E1).

6. Panneau de meuble (1) produit selon le procédé de bordage selon la revendication 1, comportant un composant formant panneau (2), qui comporte un corps de base (3) pourvu d'un premier côté recouvrant (3a) revêtu au moins en partie par une première couche de laminé (4a) ou un corps de base (3) pourvu d'un premier côté recouvrant (3a) revêtu au moins en partie par une première couche de laminé (4a) et d'un deuxième côté recouvrant (3b) revêtu au moins en partie par une deuxième couche de laminé (4b), tandis que sur au moins une tranche (2a) du composant formant panneau (2), au moins par endroits, une bande de chant (5) est agencée, surtout produite avec un procédé de bordage selon l'une quelconque des revendications précédentes, dans lequel la première couche de laminé (4a) et/ou la deuxième couche de laminé (4b) couvre un bord de chant (5a) de la bande de chant (5),
**caractérisé en ce**
**qu'**entre le bord de chant (5a) couvert de la bande de chant (5) et une face intérieure (6a) d'un débord (6) couvrant le bord de chant (5a) de la première couche de laminé (4a) une colle (9) clairement durci, surtout une colle blanche, est agencée.

7. Panneau de meuble (1) selon la revendication 6,
**caractérisé en ce**
**que** la première couche de laminé (4a) s'étend surtout seulement jusqu'au-delà d'un premier bord de chant (5a) de la bande de chant (5) sous forme d'un débord (6) couvrant le premier bord de chant (5a).

8. Panneau de meuble (1) selon la revendication 7,
**caractérisé en ce**
**qu'**un deuxième bord de chant (5b) de la bande de chant (5) opposé au premier bord de chant (5a) est non couvert, dans lequel le deuxième bord de chant (5b) s'étend dans le plan d'une face extérieure (7) de la deuxième couche de laminé (4b).

9. Panneau de meuble (1) selon l'une quelconque des revendications 6 à 8,
**caractérisé en ce**
**qu'**une largeur (B) de la bande de chant (5) s'étendant entre les deux bords de chant (5a, 5b) est adaptée à une hauteur (H) s'étendant entre la face intérieure (6a) du débord (6) et le deuxième côté recouvrant (3b) du corps de base (3) ou entre la face intérieure (6a) du débord (6) et une face extérieure (7) de la deuxième couche de laminé (4a) agencée sur le deuxième côté recouvrant (3b).

10. Panneau de meuble (1) selon l'une quelconque des revendications 6 à 9,
**caractérisé en ce**
**que** la bande de chant (5) comporte une épaisseur (D) s'étendant entre ses deux côtés de chant (5a, 5b), dans lequel une longueur (L) du débord (6) est adaptée à l'épaisseur (D) de la bande de chant (5), surtout plus une épaisseur (S) d'un adhésif (8) agencé entre la bande de chant (5) et au moins le corps de base (3).

11. Panneau de meuble (1) selon l'une quelconque des revendications 6 à 10,
**caractérisé en ce**
**que** le corps de base (3) est formé d'un matériau à base de bois ou comportant un tel matériau.
